# EUROPÄISCHE PATENTSCHRIFT

(11) **EP 1 041 530 B1**
(45) Veröffentlichungstag und Bekanntmachung des Hinweises auf die Patenterteilung: **21.12.2005**
(21) Anmeldenummer: 00105443.6
(22) Anmeldetag: 15.03.2000
(51) Int. Cl.: G09F 7/18

(54) **Glasschildhalter**
Glass sign holder
Support d'enseigne vitrée

(30) Priorität: 31.03.1999 DE 29905878 U
(43) Veröffentlichungstag der Anmeldung: 04.10.2000
(73) Patentinhaber: Consystec Produktentwicklung und Vertrieb GmbH, 42699 Solingen (DE)
(72) Erfinder: Birk, Klaus-Peter, 42699 Solingen (DE)
(74) Vertreter: Lippert, Stachow & Partner

(56) Entgegenhaltungen:
- DE-A- 19 756 165
- DE-U- 29 905 878
- FR-A- 2 580 739
- US-A- 4 161 834

## Beschreibung

Die Erfindung betrifft eine Anordnung zur Wandmontage von Glasschildern aus wenigstens einer ersten und einer zweiten jeweils mit Befestigungsbohrungen versehenen Glasscheibe, die unter zwischenlage eines Beschriftungsträgers aufeinander anzubringen sind, mit einem wandbefestigungselement, mit wenigstens einem Abstandshalter, der zwischen einer Wand und der ersten Glasscheibe anzuordnen ist, mit einem wenigstens eine Glasscheibe durchsetzenden Scheibenbefestigungselement und mit wenigstens einer ersten und einer zweiten Lagerbuchse, die jeweils in die etwa fluchtend zueinander ausgerichteten Befestigungsbohrungen der ersten und zweiten Glasscheibe einzusetzen sind.

Glasschilder bieten neben dem Vorzug eines optisch ansprechenden Designs den Vorzug, daß diese besonders variabel in der Ausführung der Beschriftung sind. Im Gegensatz zu Messing- oder Aluminiumtafeln können Beschriftungen einfach abgeändert werden, da diese auf einem transparenten, zwischen zwei Glasscheiben gehaltenen Folienträger aufgebracht sind. Solche Folienträger lassen sich im Laserdruckverfahren beschriften. Bei den bekannten Glasschildern werden zwei Glasscheiben durch Glasschildhalter aus Edelstahl zusammengepreßt, damit die Gläser eng aufeinanderliegen und sich zwischen diesen kein Schmutz ansammeln kann.

Die Befestigung der Glasschilder erfolgt in der Regel über mehrere als Glasschildhalter bezeichnete Anordnungen jeweils bestehend aus einer Stockschraube, einem Abstandshalter, einer Klemmscheibe, Kunststoff-Lagerbuchsen sowie einem Edelstahl-Klemmbolzen. Siehe z.B. in diesem Zusammenhang Dokument FR-A-2 580 739. Die Glasscheiben mit dem dazwischen angeordneten Beschriftungsträger werden so ausgerichtet, daß ihre Befestigungsbohrungen zueinander fluchten. In die Befestigungsbohrungen werden Kunststoff-Lagerbuchsen eingesetzt, diese werden von einen Klemmbolzen mit einem verhältnismäßig breiten Kopf durchsetzt. Das durch die Befestigungsbohrungen in den Scheiben austretende Ende des Klemmbolzens wird in einer Bohrung des Abstandshalters aufgenommen und dort mittels einer Madenschraube festgelegt. Der Abstandshalter wiederum wird über eine Stockschraube mit einerseits metrischem Gewinde und andererseits einem selbstschneidenden Gewinde in der Wand verdübelt. Anstelle einer Stockschraube kann ein Gewindestift Anwendung finden, der mit einem Messing-Spreizdübel zusammenwirkt. Die Montage erfolgt mit einer speziellen Montagehilfe, mit welcher zunächst der Abstandshalter mit der Stockschraube in eine mit Dübel versehene Bohrung eingedreht wird. Sodann werden die Glasscheiben aufeinander ausgerichtet, mit Kunststoff-Lagerbuchsen versehen sowie mit den Klemmbolzen in den Abstandshaltern arretiert.

Bei häufig zu wechselnden Beschriftungen, beispielsweise bei in Krankenhäusern oder Ämtern angebrachten Glasschildern wird es als lästig empfunden, daß hierzu das gesamte Glasschild, d. h. die beiden aufeinanderliegenden Scheiben abmontiert werden müssen.

Es wäre daher grundsätzlich wünschenswert, wenn sich nur die dem Betrachter zugewandte äußere Scheibe, also die Deckscheibe, einfach entfernen ließe.

Bei transparenten Schildern der genannten Art aus Acryl ist es bereits bekannt, die erste der Wand zugekehrte Scheibe mit Senkbohrungen zu versehen, so daß diese mittels die Abstandshalter durchsetzenden Senkkopfschrauben an die Wand gedübelt werden kann. Die dem Betrachter zugewandte Scheibe wird dann auf die bereits montierte Scheibe aufgeklemmt oder aufgeschnappt.

Eine derartige Lösung läßt sich technisch einfach und wirtschaftlich sinnvoll allerdings nur bei Acryl oder sonstigen Kunststoffschildern verwirklichen. Unter anderem auch deshalb, weil das Anbringen von Senkbohrungen in Glasscheiben aufwendig und teuer ist.

Glasschilder haben jedoch gegenüber transparenten Schildern aus Kunststoff den Vorzug, daß diese nicht altern und nicht verkratzen und sich einfach mit im Handel erhältlichen Glasreinigungsmitteln sauber halten lassen, d. h. auch unempfindlich gegen die Einwirkungen von Reinigungsmitteln sind. Auch sind Glasschilder optisch gefälliger. Schließlich laden sich Schilder aus Kunststoff elektrostatisch auf und ziehen dadurch Schmutz an.

Der Erfindung liegt daher die Aufgabe zugrunde, eine Anordnung zur Wandmontage von Glasschildern der eingangs genannten Art derart zu verbessern, daß ein einfaches Abnehmen der dem Betrachter zugewandten Glasscheibe zwecks Reinigung oder zwecks Austausch des Beschriftungsträgers möglich ist, ohne daß hierzu eine vollständige Demontage des Glasschilds erforderlich wäre.

Die Aufgabe wird dadurch gelöst, daß als Wandbefestigungselement eine die erste Glasscheibe durchsetzende Schraube oder dergleichen Befestigungselement mit einem konischen Kopf vorgesehen ist, daß die erste Lagerbuchse einen konischen Sitz für den Schraubenkopf bildet und daß als Scheibenbefestigungsmittel ein in dem Kopf der Schraube befestigbares, auf die zweite Glasscheibe einwirkendes Klemmelement vorgesehen ist.

Insbesondere durch das Zusammenwirken der Lagerbuchse mit konischem Sitz mit dem Schraubenkopf ist es möglich, daß den Abstandshalter und das erste Schild durchsetzende Befestigungselement in der ersten Glasscheibe zu versenken, ohne daß es hierzu erforderlich wäre, in der Glasscheibe Senkbohrungen vorzusehen.

Die Erfindung ermöglicht die Übertragung eines von der Befestigung von Acrylscheiben bekannten Prinzips auf die Montage von Glasscheiben unter Verwendung von zylindrisch vorgebohrten Scheiben.

Gemäß der bevorzugten Ausführungsform der Erfindung ist vorgesehen, daß wenigstens die erste Lagerbuchse mit wenigstens einem sich in deren Längsrichtung erstreckenden Schlitz versehen ist. Diese ist dann zweckmäßigerweise in bezug auf die Befestigungsbohrungen der Glasscheiben mit geringfügigem Untermaß gefertigt, so daß der konische Schraubenkopf die Lagerbuchse in der Befestigungsbohrung auseinandertreibt und damit eine Klemmung der betreffenden Glasscheibe bewirkt.

Vorzugsweise ist die Lagerbuchse mit vier diametral gegenüberliegend angeordneten Schlitzen versehen.

Die Lagerbuchsen sind aus vorzugsweise transparentem Hart-Kunststoff, beispielsweise aus Acryl, ausgebildet. Dieses Material behält seine Transparenz auch unter Einwirkung von Druckkräften durch die Glasscheiben und die Befestigungsmittel, so daß hierdurch das Glasschild optisch nicht beeinträchtigt wird.

Als Klemmelement kann eine Klemmschraube vorgesehen sein, die in eine in dem Kopf der Schraube vorgesehene Gewindebohrung einschraubbar ist. Eine solche Klemmschraube kann aus Edelstahl gedreht sein und verleiht der Glasschildbefestigung ein hochwertiges Aussehen.

Die Erfindung wird nachstehend anhand eines in den Zeichnungen dargestellten Ausführungsbeispiels erläutert.

Es zeigen:
- Fig. 1: eine Explosionsansicht eines Glasschildhalters bzw. einer Anordnung gemäß der Erfindung und
- Fig. 2: eine schematische Schnittansicht einer mit der erfindungsgemäßen Anordnung realisierten Befestigung.

Nachstehend ist eine Anordnung zur Befestigung von Glasschildern beschrieben, es ist jedoch für den Fachmann selbstverständlich, daß zur Befestigung eines Glasschildes durch beispielsweise zwei oder vier Befestigungsbohrungen mehrerer dieser Anordnungen bzw. Glasschildhalter erforderlich sind.

Wie aus den Figuren ersichtlich, besteht der Glasschildhalter gemäß der Erfindung aus einem als Senkkopfschraube 1 ausgebildeten Wandbefestigungselement, einem mit einer Durchgangsbohrung 2 versehenen Abstandshalter 3, zwei Lagerbuchsen 4 aus transparentem Hart-Kunststoff, vorzugsweise aus Acryl, sowie einer als Scheibenbefestigungsmittel dienenden Klemmschraube 5.

Sowohl der Abstandshalter 3 als auch die Klemmschraube 5 sind als Edelstahl-Drehteile ausgebildet.

Die Senkkopfschraube 1 ist in ihrem Kopf 6 mit einer Gewindebohrung 7 versehen, die, wie nachstehend noch erläutert wird, das Gewinde 8 der Klemmschraube 5 aufnimmt.

Die Lagerbuchsen 4 sind jeweils als zylindrische hülsenförmige Elemente mit einem Einsatzbereich 9 und einem umlaufenden Kragen 10 ausgebildet. Beide Lagerbuchsen 4 bilden jeweils auf ihrer dem Kragen 10 abgewandten Innenseite einen konischen Sitz 11 für den Kopf 6 der Senkkopfschraube 1 aus. Die Konizität des Sitzes 11 entspricht in etwa der Konizität der Unterseite des Kopfs 6 der Senkkopfschraube 1. Weiterhin sind beide Lagerbuchsen 4 in Längsrichtung, d. h. in Richtung der Längsachse des von ihnen gebildeten Durchgangs mit vier diametral gegenüberliegend angeordneten Schlitzen 12 versehen, die sowohl durchgängig ausgebildet sein können als sich auch nur über die Länge des Einsatzbereichs 9 erstrecken können.

Es ist für den Fachmann ersichtlich, daß nur eine der Lagerbuchsen mit einem konischen Sitz 11 und mit Schlitz 12 ausgeführt sein muß. Aus Gründen einer einfacheren Herstellung und Lagerhaltung sind bei dem beschriebenen Ausführungsbeispiel beide Lagerbuchsen 4 so beschaffen.

Wie dies aus Fig. 2 ersichtlich ist, wird mit der Glasschildhalterung gemäß der Erfindung zunächst die eine erste Glasscheibe 13, eine Lagerbuchse 4 und den Abstandshalter 3 durchsetzende Senkkopfschraube 1 mittels Dübel 14 in einer Wand verankert. Die Unterseite des Kopfs 6 der Senkkopfschraube 1 liegt dabei gegen den konischen Sitz 11 der betreffenden Lagerbuchse 4 an und treibt diese dank des in dieser vorgesehenen Schlitzes 11 radial auseinander, so daß sich die Lagerbuchse 4 in der Befestigungsbohrung 15 der ersten Glasscheibe 13 verklemmt, und zwar radial auf die zylindrische Glasbohrung von innen Druck ausübend. Der Kragen 10 der Lagerbuchse 4 liegt schützend zwischen dem Abstandshalter 3 aus Edelstahl und der ersten Glasscheibe 13. Eine zweite Glasscheibe 16 wird unter Zwischenlage eines nicht dargestellten Beschriftungsträgers auf der ersten Glasscheibe 13 so ausgerichtet, daß deren Befestigungsbohrung 15 fluchtend zu der Befestigungsbohrung der ersten Glasscheibe ausgerichtet ist. Die Klemmschraube 5 wird in der Gewindebohrung 7 der Senkkopfschraube verschraubt, wobei diese die zweite Glasscheibe 16 durchsetzt und über den Kragen 10 der Lagerbuchse 4 klemmend auf die zweite Glasscheibe 16 einwirkt. Zur Sicherung des Glasschilds gegen Vandalismus sind das Gewinde der Gewindebohrung 7 sowie das Gewinde 8 der Klemmschraube als Linksgewinde ausgeführt.

### Bezugszeichenliste

- 1: Senkkopfschraube
- 2: Durchgangsbohrung
- 3: Abstandshalter
- 4: Lagerbuchsen
- 5: Klemmschraube
- 6: Kopf
- 7: Gewindebohrung
- 8: Gewinde
- 9: Einsatzbereich
- 10: Kragen
- 11: Sitz
- 12: Schlitz
- 13: erste Glasscheibe
- 14: Dübel
- 15: Befestigungsbohrung
- 16: zweite Glasscheibe

## Patentansprüche

1. Anordnung zur Wandmontage von Glasschildern aus wenigstens einer ersten und einer zweiten jeweils mit Befestigungsbohrungen versehenen Glasscheibe, die unter Zwischenlage eines Beschriftungsträgers aufeinander anzubringen sind, mit einem Wandbefestigungselement, mit wenigstens einem Abstandshalter, der zwischen einer Wand und der ersten Glasscheibe anzuordnen ist, mit einem wenigstens eine Glasscheibe durchsetzenden Scheibenbefestigungselement und mit wenigstens einer ersten und einer zweiten Lagerbuchse, die jeweils in die etwa fluchtend zueinander ausgerichteten Befestigungsbohrungen der ersten und zweiten Glasscheibe einzusetzen sind, **dadurch gekennzeichnet, daß** als Wandbefestigungselement eine die erste Glasscheibe (13) durchsetzende Schraube oder dergleichen Befestigungselement mit einem konischen Kopf (6) vorgesehen ist, daß die erste Lagerbuchse (4) einen konischen Sitz (11) für den Schraubenkopf bildet und daß als Scheibenbefestigungsmittel ein in dem Kopf (6) der Schraube befestigbares, auf die zweite Glasscheibe (16) einwirkendes Klemmelement vorgesehen ist.

2. Anordnung nach Anspruch 1, **dadurch gekennzeichnet, daß** wenigstens die erste Lagerbuchse (4) mit wenigstens einem sich in deren Längsrichtung erstrekkenden Schlitz (12) versehen ist.

3. Anordnung nach einem der Ansprüche 1 oder 2, **dadurch gekennzeichnet, daß** die Lagerbuchsen (4) aus vorzugsweise transparentem Hart-KunsLstoff ausgebildet sind.

4. Anordnung nach einem der Ansprüche 1 bis 3, **dadurch gekennzeichnet, daß** als Klemmelement eine mit Gewinde (8) versehene Klemmschraube (5) vorgesehen ist, der in eine in dem Kopf (6) der Schraube vorgesehene Gewindebohrung (7) einschraubbar ist.

## Claims

1. Arrangement for wall mounting of glass signs of at least one first glass pane and at least one second glass pane, which are each provided with fastening bores and which are to be mounted one on the other with interposition of a text carrier, with a wall fastening element, with at least one spacer to be arranged between a wall and the first glass pane, with at least one pane fastening element passing through a glass pane and with at least one first bearing bush and at least one second bearing bush, which are to each be inserted in the fastening bores, which are oriented to be approximately aligned with one another, of the first and second glass panes, **characterised in that** as wall fastening element there is provided a screw or like fastening element, which passes through the first glass pane (13), with a conical head (6), that the first bearing bush (4) forms a conical seat (11) for the screw head and that as pane fastening means there is provided a clamping element which is fastenable in the head (6) of the screw and which acts on the second glass pane (16).

2. Arrangement according to claim 1, **characterised in that** at least the first bearing bush (4) is provided with at least one slot (12) extending in the longitudinal direction thereof.

3. Arrangement according to one of claims 1 and 2, **characterised in that** the bearing bushes (4) are constructed from preferably transparent hard plastics material.

4. Arrangement according to one of claims 1 to 3, **characterised in that** as clamping element there is provided a clamping screw (5) which is provided with a thread (8) and which can be screwed into a threaded bore (7) provided in the head (6) of the screw.

## Revendications

1. Dispositif de montage mural d'enseignes vitrées, composées d'au moins un premier et un deuxième panneau en verre, munis chacun de perçages de fixation, à monter l'un sur l'autre avec interposition d'un support d'inscription, avec un élément de fixation mural, avec au moins un support d'espacement, disposé entre un mur et le premier panneau en verre, avec un élément de fixation de panneau, traversant au moins un panneau en verre, et avec au moins une première et une deuxième douilles de palier, à insérer chacune dans les perçages de fixation, orientés à peu près en alignement les uns par rapport aux autres, du premier et du deuxième panneaux en verre, **caractérisé en ce qu'**on prévoit, comme élément de fixation mural, une vis ou un élément de fixation analogue, traversant le premier panneau en verre (13), avec une tête (6) conique, **en ce que** la première douille de palier (4) forme, pour la tête de vis, un siège (11) conique, et **en ce que**, à titre de moyen de fixation de panneau, est prévu un élément de serrage susceptible d'être fixé dans la tête (6) de la vis, agissant sur le deuxième panneau en verre (16).

2. Dispositif selon la revendication 1, **caractérisé en ce qu'**au moins la première douille de palier (4) est munie d'au moins une fente (12), s'étendant dans cette direction longitudinale.

3. Dispositif selon l'une des revendications 1 ou 2, **caractérisé en ce que** les douilles de palier (4) sont réalisées de préférence en matière synthétique dure transparente.

4. Dispositif selon l'une des revendications 1 à 3, **caractérisé en ce qu'**est prévu comme élément de serrage une vis de serrage (5) munie d'un filetage (8), susceptible d'être vissé dans un trou taraudé (7) prévu dans la tête (6) de la vis.
